# EUROPÄISCHE PATENTSCHRIFT

(11) **EP 2 080 855 B1**
(45) Veröffentlichungstag und Bekanntmachung des Hinweises auf die Patenterteilung: **25.05.2011**
(21) Anmeldenummer: 08100589.4
(22) Anmeldetag: 17.01.2008
(51) Int. Cl.: E04H 4/00

(54) **Schwimmbecken**
Swimming pool
Bassin

(43) Veröffentlichungstag der Anmeldung: 22.07.2009
(73) Patentinhaber: Polytherm Kunstoff- und Metalltechnik GmbH, 4675 Weibern (AT)
(72) Erfinder: Weissenecker, Hermann, 4632, Pichl bei Wels (AT)
(74) Vertreter: Staudt, Armin Walter

(56) Entgegenhaltungen:
- EP-A- 1 736 615
- DE-A1- 2 260 378
- FR-A- 1 288 999
- US-A- 2 490 272
- US-A- 3 971 075
- US-A- 4 501 100

## Beschreibung

Die vorliegende Erfindung betrifft ein Schwimmbecken aus Kunststoff oder aus Metall, insbesondere aus Edelstahl, welches aus einem Bodenteil und senkrechten Seitenteilen zusammengesetzt ist und über herkömmliche Einrichtungen für den Wasserzulauf und den Wasserablauf, sowie gegebenenfalls auch über Beleuchtungseinrichtungen, Massagedüsen, Düsen einer Gegenstromanlage und dergleichen mehr verfügt, welches sich durch eine erhebliche Reduktion der Schweißnähte im Kantenbereich und in einer Weiterbildung der Erfindung durch einen im wesentlichen eben Beckenboden auszeichnet, der innerhalb der gesamten Bodenfläche keine sichtbaren Schweißnähte oder verschliffenen Schweißnähte aufweist.

### Stand der Technik

Schwimmbecken setzen sich üblicherweise aus einem Bodenteil und Seitenwänden zusammen, welche an ihren Stoßkanten miteinander verschweißt sind. Schweißnähte an Kanten sind von der Dichtheit her immer problematischer als Schweißnähte zwischen aneinander stoßende Platten.

Bei größeren Schwimmbecken setzt sich der Bodenteil aus mehreren Bodenelementen zusammen, welche zumeist mit Längs- und/oder Querschweißnähten miteinander verbunden sind. Diese Schweißnähte sind optisch nicht schön und fühlen sich beim Betreten auch unangenehm an, da sie eine Unebenheit darstellen. Auch verschliffene Schweißnähte sind optisch noch gut erkennbar und beeinträchtigen die visuelle Qualität der Bodenfläche. Bei einer unachtsamen oder gar rücksichtslosen Beanspruchung können diese Schweißnähte auch undicht werden.

Der Einbau von Zubehörteilen, wie beispielsweise Wassereinlaufdüsen, Beleuchtungskörper, Luftsprudeldüsen und dergleichen wird bisher zumeist im Bereich der Seitenwände durchgeführt, da diese Einbauten im Bodenbereich bei Becken nach dem Stand der Technik ebenfalls störende Unebenheiten verursachen würden. Wasserablauföffnungen sind jedoch bisher schon oftmals im Beckenbodenbereich vorgesehen, wobei die störende Unebenheit notgedrungen in Kauf genommen wird. Bei größeren Becken wird dieser Nachteil bei Wassereinlaufdüsen bisweilen auch in Kauf genommen, wenn die Optimierung der Strömungsverhältnisse des Wassers dies erfordern.

Dokument EP1736615 A2 offenbart ein Schwimmbecken mit den Merkmalen der Präambel des Anspruchs 1.

### Technische Aufgabe

Ziel der vorliegenden Erfindung ist, ein Schwimmbecken aus Kunststoff oder aus Metall, bevorzugt aus Edelstahl zu schaffen, bei dem die Bodenfläche im wesentlichen eine glatte Oberfläche besitzt und die Längsschweißnähte oder Längsklebenähte im Bodenbereich nicht mehr sichtbar sind.

Diese Aufgabe wird gelöst, indem in der Erfindung die länglichen Seitenteile zusätzlich entlang des Randbereiches ihrer, einen Teil der Bodenfläche bildenden Abschnitte zwei weitere, eine Stufe bildende Abkantungen aufweisen und die dadurch im Stoßbereich entstehende Vertiefung, in der dann die Schweiß- oder Klebenaht liegt, durch eine Abdeckblende abgedeckt wird, wobei die Oberkante der Abdeckblende dann auf derselben Ebene verläuft wie die erste Abkantung. In dieser Ausführung besteht die Abdeckblende aus einem U-Profil.

Eine alternative Ausführungsform der Erfindung sieht vor, dass nicht zwei sondern vier weitere, zwei Stufen bildende Abkantungen erfolgen, wobei die zweite Stufe dann die Auflagefläche für die Abdeckblende bildet. Hier kann die Abdeckblende dann eine einfache Platte sein. Die Dicke der Platte bestimmt hier die Höhe der ersten Stufe.

Eine andere alternative Ausführungsform sieht vor, dass diese Vertiefung im Beckenboden halbkreisförmig oder in anderer geometrischer Form ausgebildet ist, indem der Randbereich der Bodenfläche nicht stufenförmig abgekantet wird, sondern viertelkreisförmig oder in anderer geometrischer Form gebogen ist.

Wieder eine andere alternative Ausführungsform sieht vor, dass die stufenförmige Abkantung eine schräge Stützfläche für die Abdeckblende ausbildet.

Durch die Abdeckblende ist die Schweiß- oder Klebenaht vor mechanischer Beanspruchung geschützt. Die Schweiß- oder Klebenaht kann auch dicker ausgeführt werden, da dies bei der vorliegenden Aufgabenlösung keine optische Beeinträchtigung darstellt. Da die Schweißnaht problemlos dicker ausgeführt sein kann, kann ohne Bedenken an Stelle einer WIG-Schweißung eine MAK-Schweißung erfolgen. Zudem kann der Schweißkanal leicht mit Schutzgas geflutet sein und somit formiert geschweißt werden. Weiters von Vorteil ist, dass diese Schweiß- oder Klebenähte im Bodenbereich von einem Schweiß- oder Kleberoboter hergestellt werden können, womit die Schweiß- oder Klebequalität reproduzierbarer wird.

In einer bevorzugten Weiterbildung der Erfindung sind in dieser Vertiefung zusätzlich Ausstattungsteile, wie beispielsweise Scheinwerfer, Wasserdüsen, Wasserablauföffnungen, Luftsprudeldüsen und dergleichen, sowie die erforderlichen Versorgungsleitungen für diese Ausstattungsteile untergebracht. Dadurch wird es ermöglicht, dass diese Ausstattungsteile nicht über die im wesentlichen glatte Oberfläche des Beckenbodens hinaus ragen. Ein weiterer Vorteil ist darin zu sehen, dass die Versorgungsleitungen nicht mehr wie bisher üblich im Außenbereich der Seitenwände untergebracht werden müssen, womit die Gefahr der Beschädigung beim Hinterfüllen der Seitenwände des Beckens wegfällt.

In weiteren bevorzugten Ausführungsformen besteht die Abdeckblende nicht aus demselben Material wie die Seitenflächen oder die Bodenelemente, sondern aus anderem Material, beispielsweise aus Glas, Kunststoff, Stein oder anderem Metall. Dadurch lassen sich optisch sehr schöne Effekte erzielen, welche die visuelle Qualität des Beckenbodens noch erhöhen.

Es versteht sich von selbst, dass bei größeren Beckenmaßen zusätzliche Bodenelemente zwischen den länglichen Seitenteilen vorgesehen sind, deren längliche Randbereiche analog stufenförmig abgekantet oder in sonstigen Formen ausgebildet sind, um den erforderlichen Teil der Vertiefung auszubilden beziehungsweise gleichzeitig die Stützfläche für die Abdeckblende zu bilden.

### Ausführungsbeispiel

Die Erfindung und vorteilhafte Weiterbildungen werden nachstehend anhand der Figuren näher beschrieben.
Fig. 1 zeigt einen Schnitt in Querrichtung durch ein längliches Seitenteil eines Schwimmbeckens.
Fig. 2 zeigt einen Schnitt in Querrichtung durch das Schwimmbecken.
Fig. 3 zeigt einen vergrößerten Ausschnitt des Stoßbereiches zwischen zwei benachbarten Bauteilen mit der Schweiß- oder Klebenaht.
Fig. 4 zeigt das Schwimmbecken in Schrägansicht von oben.
Fig. 5 zeigt ein Schwimmbecken nach Fig. 4 mit umlaufender Überlaufrinne.

Aus Fig. 1 ist zu erkennen, dass der Seitenteil 1 in Längsrichtung eine Abkantung 7 aufweist, wodurch der Seitenteil 1 die im Winkel zueinander ausgerichteten Flächen 8 und 9 bildet. Üblicherweise sind Seitenteile im oberen Randbereich 16 zusätzlich zweifach gekantet, um einen formschönen und sicheren Abschluss des Beckenrands zu bilden.

Zwei entlang der Längskante aneinander stoßende, gleich ausgebildete Seitenteile werden am Stoß über eine einzige Schweiß- oder Klebenaht verbunden. Gegebenenfalls können sich zwischen den beiden Seitenteilen noch eine oder mehrere Bodenplatten befinden, wenn das Schwimmbecken breiter ausgeführt wird. Die Gesamtlänge der sichtbaren Schweißnähte wird um eine Längsnaht reduziert. Es fallen keine Längsschweißnähte im Kantenbereich an, sondern lediglich Schweiß- oder Klebenähte zwischen aneinander stoßende Platten, welche leichter dicht zu bekommen sind als Schweiß- oder Klebenähte im Kantenbereich.

In einer bevorzugten Ausführungsform weist der Seitenteil 1 im Randbereich 10 der Fläche 9 zwei weitere, eine Stufe ausbildende Abkantungen 11 und 12 auf. Es ist aber auch denkbar diesen Randbereich geometrisch anders geformt oder mit mehr als einer Stufe auszubilden.

In Fig. 2 sind zwei längliche Seitenteile 1 und 2 in dieser bevorzugten Ausführungsform dargestellt, sowie die dazugehörigen Versteifungsprofile 3 und 4, hier waagrecht verlaufend dargestellt, es versteht sich jedoch von selbst, dass diese auch senkrecht verlaufen können. Weiters sind die seitlichen Abstützungen 5 und die Isolierungen 6 zu erkennen. Zwischen den Seitenteilen 1 und 2 befinden sich beispielhaft zwei Bodenelemente 14, deren Längskante analog stufenförmig zweifach abgekantet sind. In alternativen Ausführungsformen, welche nicht separat dargestellt sind, sind diese Längskanten mehrfach, beispielsweise vierfach abgekantet oder auch viertelkreisförmig oder in anderer geometrischer Form gebogen, um die gewünschte Vertiefung herzustellen. Die Fläche 9 stößt mit ihrer freien Kante 13 mit der abgekanteten Längskante des benachbarten Bodenelements 14 zusammen, welche über die Schweiß- oder Klebenaht 15 miteinander verbunden werden. Die Abdeckblende 16 deckt die Vertiefung 17 mit der Schweiß- oder Klebenaht 15 sichtbar ab, wodurch ein im wesentlichen glatter Beckenboden entsteht.

In Fig. 3 ist vergrößert ein Ausschnitt des Beckenbodens mit zwei aneinander stoßenden Bauteilen, beispielsweise der Fläche 9 eines Seitenteils und einem Bodenelement 14 dargestellt. Beide Randbereiche sind zweifach stufenförmig abgekantet und bilden aneinanderstoßend eine Vertiefung 17, die von der Abdeckblende 16 abgedeckt wird. Auch hier sind alternative geometrische Ausgestaltungen dieser Randbereiche möglich, wie bereits bei Fig. 2 erläutert. Die Schweiß- oder Klebenaht 15 wird von der Abdeckblende 16 verdeckt und ist damit nicht mehr sicht- und spürbar. In der Vertiefung 17 können - ebenfalls nicht sichtbar - die Versorgungsleitungen für beliebige Ausstattungsteile, wie beispielsweise Scheinwerfer, Wasserdüsen, Wasserablauföffnungen, Luftsprudeldüsen und dergleichen, verlegt werden. Solche Ausstattungsteile können in entsprechenden Ausnehmungen der Abdeckblende 16 mit ebener Oberkante befestigt werden. Damit ist gewährleistet, dass das Schwimmbecken einen im wesentlichen glatten Beckenboden besitzt, der nicht nur formschön, sondern auch funktional ist. Zudem bilden die Vertiefungen eine Versteifung des Beckenbodens wodurch zusätzliche Versteifungen in diesem Bereich entfallen.

## Patentansprüche

1. Schwimmbecken aus Kunststoff oder aus Metall, insbesondere aus Edelstahl, welches aus einem Bodenteil und senkrechten Seitenteilen zusammengesetzt ist und über Einrichtungen für den Wasserzulauf und den Wasserablauf, sowie gegebenenfalls auch über Beleuchtungseinrichtungen, Massagedüsen, Düsen einer Gegenstromanlage und dergleichen mehr verfügt, wobei sich die Seitenteile (1, 2) in einer Längsrichtung entlang des Schwimmbeckens erstrecken und entlang dieser Längserstreckung eine durchgehende Abkantung (7, 7') zwischen einer Seitenfläche (8, 8') und einem Teil (9, 9') der Bodenfläche aufweisen, wodurch sie sowohl eine Seitenfläche (8, 8') als auch einen Teil einer Bodenfläche bilden, und in einem Stoßbereich die freien Ränder (13) benachbarter Teile (9, 9') miteinander oder mit den Längskanten benachbarter Bodenelemente (14) über eine Schweiß- oder Klebenaht (15) miteinander verbunden sind, **dadurch gekennzeichnet, dass** die Seitenteile (1, 2) im Stoßbereich eine Vertiefung (17) bilden, in der die Schweiß- oder Klebenaht (15) liegt, und die durch eine Abdeckblende (16) mit einer Oberkante, die auf der Ebene der Abkantung verläuft, abgedeckt ist.

2. Schwimmbecken nach Anspruch 1, **dadurch gekennzeichnet, dass** die länglichen Seitenteile (1, 2) in ihrem Teil (9, 9') zusätzlich im Randbereich (10) zwei weitere, eine Stufe bildende Abkantungen (11, 12) aufweisen und die dadurch im Stoßbereich entstehende Vertiefung (17) durch die Abdeckblende (16) abgedeckt ist.

3. Schwimmbecken nach Anspruch 2, **dadurch gekennzeichnet, dass** die Abdeckblende ein U-Profil ist.

4. Schwimmbecken nach Anspruch 1, **dadurch gekennzeichnet, dass** die länglichen Seitenteile (1, 2) in ihrem Teil (9, 9') zusätzlich im Randbereich (10) vier weitere, zwei Stufen bildende Abkantungen (11, 12) aufweisen und die dadurch im Stoßbereich entstehende Vertiefung (17) durch eine Abdeckblende (16) abgedeckt ist, die sich auf der zweiten Stufe abstützt.

5. Schwimmbecken nach Anspruch 4, **dadurch gekennzeichnet, dass** die Abdeckblende (16) plattenförmig ausgebildet ist.

6. Schwimmbecken nach Anspruch 1, **dadurch gekennzeichnet, dass** die länglichen Seitenteile (1, 2) in ihrem Teil (9, 9') zusätzlich im Randbereich (10) viertelkreisförmig gebogen sind, und dass dadurch im Stoßbereich eine halbkreisförmige Vertiefung (17) entsteht.

7. Schwimmbecken nach einem der Ansprüche 1 bis 5, **dadurch gekennzeichnet, dass** die stufenförmigen Abkantungen (11, 12) eine schräge Stützfläche für die Abdeckblende (16) ausbilden.

8. Schwimmbecken nach einem der Ansprüche 1 bis 7, **dadurch gekennzeichnet, dass** die Schweißnaht (15) in MAK-Schweißtechnik ausgeführt ist

9. Schwimmbecken nach einem der Ansprüche 1 bis 8, **dadurch gekennzeichnet, dass** die Schweiß- oder Klebenaht (15) von einem Schweiß- oder Kleberoboter hergestellt ist.

10. Schwimmbecken nach einem der Ansprüche 1 bis 9, **dadurch gekennzeichnet, dass** in der Abdeckblende (16) Ausnehmungen vorgesehen sind, welche unter Ausbildung eines im wesentlichen glatten Beckenbodens zusätzliche Ausstattungsteile, wie Scheinwerfer, Wasserdüsen, Wasserablauföffnungen, Luftsprudeldüsen und dergleichen aufnehmen.

11. Schwimmbecken nach einem der Ansprüche 1 bis 10, **dadurch gekennzeichnet, dass** in der Vertiefung (17) die Versorgungsleitungen für zusätzliche Ausstattungsteile verlegt sind.

12. Schwimmbecken nach einem der Ansprüche 1 bis 11, **dadurch gekennzeichnet, dass** die Abdeckblende (16) aus Glas, Kunststoff, Stein oder aus einem anderen Metall als die Seitenteile (1, 2) und/oder die Bodenelemente (14).

## Claims

1. A swimming pool made of plastic or metal, in particular stainless steel, which is assembled from a floor part and vertical side parts, and has devices for water supply and water drainage, and optionally also lighting units, massage nozzles, nozzles of a counter current system and the like, the side parts (1, 2) extending in a longitudinal direction along the swimming pool and having a continuous angled bend (7, 7') between a lateral surface (8, 8') and a part (9, 9') of the floor surface along this longitudinal extension, whereby they form both a lateral surface (8, 8') and also a part of a floor surface, and the free edges (13) of adjacent parts (9, 9') being connected to one another or to the longitudinal edges of adjacent floor elements (14) via a weld or adhesive seam (15) in a joint area, **characterized in that** the side parts (1, 2) form a depression (17), in which the weld or adhesive seam (15) lies, in the joint area, and it is covered by a cover screen (16) having an upper edge, which runs on the plane of the angled bend.

2. The swimming pool according to Claim 1, **characterized in that** the oblong side parts (1, 2) additionally has two further angled bends (11, 12) forming a step in the edge area (10) in their part (9, 9'), and the depression (17) thus arising in the joint area is covered by the cover screen (16).

3. The swimming pool according to Claim 2, **characterized in that** the cover screen is a U-profile.

4. The swimming pool according to Claim 1, **characterized in that** the oblong side parts (1, 2) additionally have four further angled bends (11, 12) forming two steps in the edge area (10) in their part (9, 9'), and the depression (17) thus arising in the joint area is covered by a cover screen (16), which is supported on the second step.

5. The swimming pool according to Claim 4, **characterized in that** the cover screen (16) is implemented as plate-shaped.

6. The swimming pool according to Claim 1, **characterized in that** the oblong side parts (1, 2) are additionally bent in the form of a quarter circle in the edge area (10) in their part (9, 9'), and a semicircular depression (17) thus arises in the joint area.

7. The swimming pool according to one of Claims 1 to 5, **characterized in that** the stepped angled bends (11, 12) form an inclined support surface for the cover screen (16).

8. The swimming pool according to one of Claims 1 to 7, **characterized in that** the weld seam (15) is executed in the MAG welding technique.

9. The swimming pool according to one of Claims 1 to 8, **characterized in that** the weld or adhesive seam (15) is produced by a welding or gluing robot.

10. The swimming pool according to one of Claims 1 to 9, **characterized in that** recesses are provided in the cover screen (16), which receives additional equipment parts, such as spotlights, water nozzles, water drain openings, air bubble nozzles, and the like while forming an essentially smooth pool floor.

11. The swimming pool according to one of Claims 1 to 10, **characterized in that** the supply lines for additional equipment parts are laid in the depression (17).

12. The swimming pool according to one of Claims 1 to 11, **characterized in that** the cover screen (16) is made of glass, plastic, stone, or a different metal than the side parts (1, 2) and/or the floor elements (14).

## Revendications

1. Piscine en matière plastique ou en métal, en particulier en acier inoxydable, composée d'une partie de fond et de parties latérales verticales et disposant d'installations d'arrivée d'eau et d'évacuation de l'eau et éventuellement d'installations d'éclairage, de buses de massage, de buses de nage à contre-courant et similaires, dans laquelle les parties latérales (1, 2) s'étendent dans un sens longitudinal le long de la piscine et présentent le long de cette étendue longitudinale un pliage continu (7, 7') entre une surface latérale (8, 8') et une partie (9, 9') de la surface de fond, de sorte qu'elles forment aussi bien une surface latérale (8, 8') qu'une partie d'une surface de fond, et les bords libres (13) de parties (9, 9') voisines sont reliés entre eux ou avec les bords longitudinaux d'éléments de fond (14) voisins dans une zone d'aboutement par un joint soudé ou collé (15), **caractérisée en ce que** les parties latérales (1, 2) forment dans la zone d'aboutement un renfoncement (17) dans lequel se trouve le joint soudé ou collé (15), et qui est recouvert par un volet de couverture (16) dont le bord supérieur se trouve dans le plan du pliage.

2. Piscine selon la revendication 1, **caractérisée en ce que** les parties latérales (1, 2) allongées présentent en outre dans leur partie (9, 9') au niveau du bord (10) deux autres pliages (11, 12) formant un gradin et le creux (17) ainsi formé dans la zone d'aboutement est couvert par le volet de couverture (16).

3. Piscine selon la revendication 2, **caractérisée en ce que** le volet de couverture est un profilé en U.

4. Piscine selon la revendication 1, **caractérisée en ce que** les parties latérales allongées (1, 2) présentent en outre dans leur partie (9, 9') au niveau du bord (10) quatre autres pliages (11, 12) formant deux gradins et le creux (17) ainsi formé dans la zone d'aboutement est couvert par le volet de couverture (16) qui s'appuie sur le deuxième gradin.

5. Piscine selon la revendication 4, **caractérisée en ce que** le volet de couverture (16) est en forme de plaque.

6. Piscine selon la revendication 1, **caractérisée en ce que** les parties latérales allongées (1, 2) sont en outre cintrées en quart de cercle dans leur partie (9, 9') au niveau du bord (10) et **en ce qu'**un creux (17) en demi-cercle se forme ainsi dans la zone d'aboutement.

7. Piscine selon l'une des revendications 1 à 5, **caractérisée en ce que** les pliages en gradins (11, 12) forment une surface d'appui oblique pour le volet de couverture (16).

8. Piscine selon l'une des revendications 1 à 7, **caractérisée en ce que** le joint soudé (15) est réalisé par soudage MAG.

9. Piscine selon l'une des revendications 1 à 8, **caractérisée en ce que** le joint soudé ou collé (15) est réalisé par un robot de soudage ou de collage.

10. Piscine selon l'une des revendications 1 à 9, **caractérisée en ce que** sont prévues dans le volet de couverture (16) des ouvertures qui reçoivent, en formant un fond de piscine sensiblement lisse, des équipements supplémentaires tels que projecteurs, buses à eau, ouvertures d'évacuation de l'eau, buses à air ou similaires.

11. Piscine selon l'une des revendications 1 à 10, **caractérisée en ce que** les conduites d'alimentation des équipements supplémentaires sont posées dans le creux (17).

12. Piscine selon l'une des revendications 1 à 11, **caractérisée en ce que** le volet de couverture (16) est fait de verre, de matière plastique, de pierre ou d'un autre métal que les parties latérales (1, 2) et/ou les éléments de fond (14).
